# EUROPÄISCHE PATENTANMELDUNG

(11) **EP 0 338 374 A2**
(43) Veröffentlichungstag der Anmeldung: **25.10.1989**
(21) Anmeldenummer: 89106315.8
(22) Anmeldetag: 10.04.1989
(51) Int. Cl.: H01H 33/59

(54) **Verfahren und Einrichtung zur Steuerung einer Antriebseinrichtung eines Mittel- oder Hochspannungsschaltgerätes**

(30) Priorität: 16.04.1988 DE 3812734
(71) Anmelder: Asea Brown Boveri Aktiengesellschaft, D-68309 Mannheim (DE)
(72) Erfinder: Thies, Bernhard, Dr., D-8757 Karlstein (DE); Scharf, Rainer, D-6464 Linsengericht-Altenhasslau (DE); Schott, Eberhard, D-8759 Hösbach (DE)
(74) Vertreter: Rupprecht, Klaus, Dipl.-Ing.

(57) **Zusammenfassung**

Verfahren und Einrichtung zur Steuerung einer Antriebseinrichtung eines Mittel- oder Hochspannungsschaltgerätes

Bei einem Mittel- oder Hochspannungsschaltgerät besteht die Aufgabe durch Verbesserung der Steuerung und Überwachung des Schaltgerätes einschließlich Antriebseinrichtung die Schalterbelastung zu verringern und die Verfügbarkeit bzw. deren Überwachung zu verbessern.

Diese Aufgabe wird durch Ermittlung eines optimalen Zeitpunktes (t_{EV}, t_{AV}) zum Einschalten bzw. zum Ausschalten des Schaltgerätes (1) gelöst, wodurch sich eine minimale Lichtbogenzeit ergibt. Außerdem wird mit Hilfe einer elektronischen Antriebssteuereinrichtung (11) und verschiedenen Sensoren (13...17) eine ständige Diagnose der Verfügbarkeit des Schaltgerätes (1) durchgeführt.

Die Erfindung läßt sich in Schalteinrichtungen der Mittel- und Hochspannungstechnik anwenden.

Signifikant ist Fig. 3.

## Beschreibung

Die Erfindung bezieht sich auf ein Verfahren zur Steuerung einer Antriebseinrichtung eines Mittel- oder Hochspannungsschaltgerätes gemäß dem Oberbegriff des Anspruchs 1. Außerdem bezieht sich die Erfindung auf eine Einrichtung zur Durchführung des Verfahrens.

Beim Einschalten von Mittel- und Hochspannungsschaltgeräten entsteht bei einem von der Schalterkonstruktion und der Spannungshöhe abhängigen Kontaktabstand, der sogenannten Vorzunddistanz, ein Lichtbogen, da bei diesem Kontaktabstand die Isolierfähigkeit des Löschmittels nicht mehr ausreicht. Dies führt über der Schaltstrecke zu einem Spannungszusammenbruch mit hohem du/dt, wodurch Wanderwellen im Netz entstehen, die andere Netzkomponenten beanspruchen. Beim Ausschalten, insbesondere beim Ausschalten eines Kurzschlußstromes, werden die Schaltkontakte erheblich belastet, da das Löschen des beim Ausschalten entstehenden Lichtbogens eine gewisse Zeit dauert, die sich aus der Mindest-Löschzeit und der verbleibenden Zeit bis zum nächsten Nulldurchgang des Wechselstromes zusammensetzt. Die Schaltgeräte müssen den daraus resultierenden Belastungen gerecht werden und entsprechend aufwendig ausgeführt sein.

Ein weiteres Problem besteht bei bekannten Schaltgeräten darin, daß Störungen an der Schalterantriebseinrichtung sowie sonstige fehlende Voraussetzungen für einen störungsfreien Schaltbetrieb weitgehend unerkannt bleiben und somit das Schaltgerät im entscheidenden Augenblick versagen kann. Um dem vorzubeugen, müssen häufig Wartungsarbeiten durchgeführt werden, auch wenn kein konkreter Anlaß dazu besteht. Die weitaus häufigsten Schalthandlungen im Netz sind erforderlich, um Schalter "freizuschalten" für Reparaturarbeiten.

Der Erfindung liegt deshalb die Aufgabe zugrunde, ein Verfahren zur Steuerung der Antriebseinrichtung eines Mittel- oder Hochspannungsschaltgerates anzugeben, das zu einer Verringerung der Schalterbelastung führt. Außerdem soll eine Einrichtung zur Durchführung des Verfahrens angegeben werden. Schließlich soll das Verfahren und die Einrichtung eine bessere Überwachung des Schaltgerätes bzw. seines Zustandes ermöglichen.

Diese Aufgabe wird bei einem Verfahren nach dem Oberbegriff des Anspruchs 1 durch dessen kennzeichnende Merkmale gelöst. Vorteilhafte Ausgestaltungen sowie eine Einrichtung zur Durchführung des Verfahrens sind in weiteren Ansprüchen angegeben.

Der Erfindung liegt die Überlegung zugrunde, daß sich durch weitergehende Informationserfassung und -verarbeitung bei Schaltgeräten eine Verbesserung der Verfügbarkeit, eine Verlängerung der Lebensdauer und schließlich eine Einsparung an Material erzielen lassen sollten. Diese Ziele lassen sich erreichen, durch Erfassen des zeitlichen Verlaufs von Strom und Spannung und Berechnung von optimalen Zeitpunkten zum Einschalten oder Ausschalten des Schaltgerätes um die Lichtbogenzeit zu minimieren. Außerdem lassen sich durch Erfassung von charakteristischen Größen der Schalteinrichtung, beispielsweise zur Beurteilung des Zustandes eines Löschmediums, und durch Überwachung der Schalterbewegung fehlerhafte Zustände frühzeitig erkennen und melden.

Bei bekannten Schalterantriebssteuerungen wird ein Einschaltbefehl unverzögert und damit ohne Berücksichtigung des zeitlichen Verlaufs der Spannung an den Schaltkontakten zur Antriebseinrichtung durchgeschaltet. Wenn nicht zufällig die zu schaltende Wechselspannung im entscheidenden Augenblick, d.h. wenn die Kontakte die sogenannte Vorzünddistanz erreicht haben, einen Nulldurchgang aufweist, entsteht ein Lichtbogen. Dabei entsteht eine Schaltüberspannung im Netz, die man mit Hilfe von Einschaltwiderständen begrenzt. Mit der Erfindung wird vorgeschlagen, den Spannungsverlauf an den noch offenen Kontakten meßtechnisch zu erfassen, den optimalen Zeitpunkt zum Einschalten zu berechnen und entsprechend verzögert die Durchschaltung eines anstehenden Einschaltbefehls auf den Schalterantrieb vorzunehmen.

Ein Ausschaltbefehl wird bei bekannten Verfahren ebenfalls unverzögert auf den Schalterantrieb gegeben. Dies ist unkritisch, wenn lediglich ein Betriebsstrom abzuschalten ist. Wenn jedoch ein Kurzschlußstrom abzuschalten ist, der mehr als eine Größenordnung höher als der Betriebsstrom sein kann, so kann die Belastung infolge einer langen Lichtbogenzeit sehr hoch sein. Zwar läßt sich die vom Schaltertyp abhängige minimale Lichtbogenzeit nicht vermeiden, jedoch wird die Gesamtzeit des Lichtbogens wesentlich verlängert, wenn die Schaltkontakte zu früh geöffnet werden, d.h. vor Abklingen des im Kurzschlußstrom enthaltenen Gleichstromanteils auf einen Wert, den das Schaltgerät abschalten kann. Mit der Erfindung wird vorgeschlagen, den Stromverlauf bei geschlossenen Kontakten meßtechnisch zu erfassen und einen Schaltbefehl in solcher Weise verzögert wirksam werden zu lassen, daß sich als Gesamtlöschzeit etwa die minimale Lichtbogenzeit ergibt. Das Schaltgerät muß somit nur für diesen definierten Fall und nicht für mögliche Extremfälle konzipiert werden.

Die für die Ermittlung der verfahrensgemäßen Verzögerungszeiten beim Einschalten und Ausschalten vorgesehenen Einrichtungen zur Erfassung und Verarbeitung von Daten lassen sich vorteilhaft zur Eigenüberwachung des Schaltgerätes und seiner Antriebseinrichtung nutzen.

Eine genauere Beschreibung der Erfindung erfolgt anhand der Zeichnung und eines darin dargestellten Ausführungsbeispiels für eine Einrichtung zur Durchführung des erfindungsgemäßen Verfahrens.

Es zeigen:
Fig. 1 den zeitlichen Verlauf der Spannung an den geöffneten Kontakten eines Schaltgerätes sowie den zeitlichen Verlauf der optimal gesteuerten Schaltkontaktbewegung beim Einschalten,
Fig. 2 den zeitlichen Verlauf eines Kurzschlußstromes und die Festlegung eines optimalen Zeitpunktes für die Abschaltung dieses Stromes,
Fig. 3 eine Anordnung zur Durchführung des Verfahrens

Anhand der Fig. 1 wird das erfindungsgemäße Vorgehen beim Einschalten erläutert. Dort ist der Verlauf einer Wechselspannung u über die Zeit t aufgetragen, die an den geöffneten Kontakten des Schaltgerätes gemessen wird. Außerdem ist die Kontaktbewegung dargestellt durch Angabe einer Kontaktstellung S in Abhängigkeit von der Zeit t. Die Kontaktstellung S wechselt beim Einschalten von einer Offen-Stellung O in eine Geschlossen-Stellung G, wobei während des Übergangs eine der Vorzünddistanz Z entsprechende Stellung erreicht wird.

In Fig. 1 ist beispielhaft ein Zeitpunkt t_{E} eingetragen, zu dem ein Einschaltbefehl E auftritt. In einer Antriebssteuereinrichtung wird eine Einschaltverzögerungsdauer EV ermittelt, um die der Einschaltbefehl E verzögert wird und zu einem Zeitpunkt t_{EV} an die Schalterantriebseinrichtung weitergeleitet wird. Zur Ermittlung der Einschaltverzögerungsdauer EV wird der zeitliche Verlauf der Spannung u erfaßt und es werden die Zeitpunkte tₒ der nächsten Nulldurchgänge berechnet. In der Steuereinrichtung ist eine Kontaktbewegungsdauer OZ gespeichert, die erforderlich ist für eine Bewegung der Kontakte aus der Offen-Stellung O in die der Vorzünddistanz entsprechende Stellung. Außerdem ist eine Bewegungsverzugszeit B gespeichert, die vergeht ehe bei an der Antriebseinrichtung anstehendem Einschaltbefehl die Kontaktebewegung beginnt. Unter Berücksichtigung der gespeicherten Bewegungsverzugszeit B und der Kontaktbewegungsdauer OZ wird der nächste mögliche Zeitpunkt tₒ ausgewählt und die Einschaltverzögerungsdauer EV so festgelegt, daß zum gewählten Zeitpunkt tₒ des Spannungsnulldurchgangs gerade die Vorzünddistanz Z der Kontakte erreicht wird.

In Fig. 2 ist dargestellt,wie nach dem erfindungsgemäßen Verfahren ein optimaler Zeitpunkt zum Abschalten eines Kurzschlußstromes gefunden wird. In Fig. 2 ist ein Strom i über der Zeit t aufgetragen, wobei es sich um den zeitlichen Verlauf eines Kurzschlußstromes handelt, der in typischer Weise einen abklingenden Gleichstromanteil DC enthält. Der zeitliche Verlauf des Stroms i wird zunächst meßtechnisch erfaßt und es wird im dargestellten Beispiel angenommen, daß zu einem Zeitpunkt t_{A} ein Ausschaltbefehlt A von einer übergeordneten Schutz- und Steuereinrichtung, z.B. einer Abzweigsteuerung oder übergeordneten Leiteinrichtung, an die Antriebssteuereinrichtung gegeben wird. Daraufhin wird anhand des gemessenen Verlaufs des Stroms i und mit Hilfe eines gespeicherten Netzmodells ein voraussichtlicher weiterer Verlauf des Stroms i′ berechnet und sowohl ein Zeitpunkt t_{dc} zu dem der Gleichstromanteil DC auf einen Wert abgeklungen sein wird, der von dem Schaltgerät abgeschaltet werden kann, als auch ein voraussichtlicher Zeitpunkt tᵢₒ zu dem der Strom i′ nach dem Zeitpunkt t_{dc} und unter Berücksichtigung einer minimalen Lichtbogenzeit TL erstmals durch Null gehen wird. Ausgehend von dem ermittelten Zeitpunkt tᵢₒ zu dem die Abschaltung erfolgt sein soll, wird rückwärts ein Zeitpunkt t_{AV} errechnet, bis zu dem während einer Ausschaltverzögerungsdauer AV die Durchschaltung des anstehenden Ausschaltbefehls A auf die Antriebssteuereinrichtung verzögert wird. Dabei wird die minimale Lichtbogenzeit TL berücksichtigt und eine Schaltereigenzeit BA, die beide vom Schaltertyp abhängen und deren Werte in der Steuereinrichtung gespeichert sind. Wenn der Gleichstromanteil DC sehr klein ist und ein schnell arbeitendes Rechenverfahren zur Feststellung der Unterschreitung des vorgegebenen Grenzwertes dc benutzt wird, kann der errechnete Zeitpunkt t_{AV} vor dem Zeitpunkt t_{A} liegen. In diesem Fall muß bei der Wahl des Zeitpunkts tᵢₒ zusätzlich die Schaltereigenzeit BA berücksichtigt werden.

Der so ermittelte Zeitpunkt t_{AV} ist der optimale Zeitpunkt zur Einleitung des Abschaltvorganges, da damit der frühest mögliche Zeitpunkt für eine Abschaltung mit minimaler Lichtbogenzeit gefunden ist. Eine frühere Abschaltung führt zu einer längeren Lichtbogendauer und damit zu verstärktem Abbrand.

Es versteht sich, daß die mit dem erfindungsgemäßen Verfahren angestrebte schonende Betriebsweise des Schaltgerätes nur gewährleistet ist, wenn der zeitliche Verlauf des Stromes und der Spannung korrekt erfaßt werden. Deshalb wird vorgeschlagen, eine Eigendiagnose der erforderlichen Meßeinrichtung vorzusehen und bei festgestellten Mängeln eine Schalthandlung zu sperren.

In Fig. 3 ist das Konzept einer Einrichtung zur Durchführung des beschriebenen Steuerungsverfahrens dargestellt. Im dargestellten Ausführungsbeispiel ist ein Schaltgerät 1 mit einer Unterbrechereinheit 2 vorgesehen, die mit Hilfe einer Isoliereinrichtung 3 gegen eine auf Erdpotential befindlichen Antriebseinrichtung 4 isoliert ist. Die Erfindung läßt sich jedoch auch bei einer Anordnung der Antriebseinrichtung auf Hochspannungspotential realisieren.

Die Antriebseinrichtung 4 ist über ein elektrisch isolierendes Schaltgestänge 5 mit der Unterbrechereinheit 2 verbunden. Die Antriebseinrichtung 4 enthält in üblicher Weise eine Auslöseeinheit 6 für den Ein- und Ausschaltvorgang, eine Energie-Nachladeeinheit 7, eine Schalterstellungserfassung 8, eine Vorort-Steuerung 9 und eine Notbetriebseinrichtung 10.

Die Antriebseinrichtung 4 ist mit einer elektronischen Steuereinrichtung 11 verbunden, die zweckmäßig als speicherprogrammierte Steuerung (SPS) ausgeführt ist. Die Steuereinrichtung 11 ist ihrerseits mit einer übergeordneten Schutz- und Steuereinrichtung 12 verbunden. Außerdem ist die Steuereinrichtung 11 mit Spannungssensoren 13, einem Stromsensor 14, Stellungsmeldern 15, einem Drucksensor 16 zur Erfassung des Druckes eines gasförmigen Löschmittels, und einem Temperatursensor 17 zur Erfassung der Umgebungstemperatur uber Lichtwellenleiter 18 verbunden. Die Verbindungen zwischen Steuereinrichtung 11 und Antriebseinrichtung 4 sowie zwischen Schutz- und Steuereinrichtung 12 und Steuereinrichtung 11 sind zweckmäßig als BUS-Systeme 19 ausgeführt. Für die BUS-Systeme 19 sind Koaxialleitungen oder Lichtwellenleiter geeignet. Anstelle eines BUS-Systems konnen auch mehradrige Verbindungsleitungen vorgesehen werden.

Mit Hilfe der Steuereinrichtung 11 kann die Funktionstüchtigkeit der Sensoren 13....17 ständig überwacht werden. Im Störungsfall kann eine Meldung an die übergeordnete Schutz- und Steuereinrichtung 12 erfolgen.

Mit Hilfe des Stromsensors 14, des Drucksensors 16 und des Temperatursensors 17 kann von der Steuereinrichtung 11 auf vorteilhafte Weise der absolute Wert der Gasdichte des Löschmediums ermittelt werden. Der absolute Wert der Gasdichte des Löschmediums ist eine wichtige Größe, die die Funktion der Unterbrechereinheit 2, insbesondere beim Ausschalten von Kurzschlußströmen sicherstellt. Dazu wird vor der Inbetriebnahme des Schaltgerätes 1 der mathematische Zusammenhang zwischen Betriebsstrom und Umgebungstemperatur einerseits und der Temperatur des Löschmediums andererseits festgestellt und das Ergebnis in einem Datenspeicher der Steuereinrichtung 11 abgelegt. Außerdem ist dort ein Mollier-Diagramm abgelegt. Mit Hilfe des Mollier-Diagramms kann aus dem gemessenen Druck des Löschmediums und der Löschmitteltemperatur der jeweilige absolute Wert der Gasdichte ermittelt werden. Dabei wird die Löschmitteltemperatur jeweils errechnet mit Hilfe des gespeicherten mathematischen Zusammenhangs zwischen Löschmitteltemperatur und gemessenen Werten für den Betriebsstrom und die Umgebungstemperatur.

Weiterhin kann auf vorteilhafte Weise mit Hilfe der Stellungsmelder 15 die Schalterstellung überprüft werden, die aufgrund der Vorgabe an die Antriebseinrichtung 4 erreicht sein soll. Dazu sind die Stellungsmelder möglichst nahe an der Unterbrechereinheit 2 und damit an deren Schaltkontakten 20 angeordnet. In der dargestellten Ausführung sind die Stellungsmelder 15 an Kupplungsstellen 21 des Schaltgestänges 5 angeordnet, wodurch auch ein Bruch des Schaltgestanges 5 erfaßt wird. Die Stellungsmelder 15 können beispielsweise als Reflexionslichtschranken oder als induktive bzw. kapazitive Näherungsschalter ausgeführt sein.

Während einer Ein- und Aus-Schaltung kann mit Hilfe der Stellungsmelder 15 die Reaktionzeit des Schaltgerätes 1 und die mittlere Geschwindigkeit der Schaltkontakte 20 der Unterbrechereinheit 2 rechnerisch ermittelt werden. Ein Vergleich mit vorgegebenen Sollwerten innerhalb eines Toleranzbandes erlaubt ein frühzeitiges Erkennen von Unregelmäßigkeiten am Schaltgerät 1 und der Antriebseinrichtung 4. Die Steuereinrichtung 11 meldet die erkannte Unregelmäßigkeit uber den bidirektionalen BUS 19 der übergeordneten Schutz- und Steuereinrichtung 12. Diese Selbsdiagnose des Schaltgerätes führt zu einer wesentlich höheren Zuverlässigkeit und Verfügbarkeit des Schaltgerätes als es heute üblich ist. Wartungsintervalle müssen nicht mehr nach einer bestimmten Anzahl von Schalthandlungen durchgeführt werden, sondern sind nur dann erforderlich, wenn aufgrund der Selbstdiagnose des Schaltgerätes ein Wartungsbedarf erkannt wird. Dies ist ein entscheidender wirtschaftlicher Vorteil für den Betrieb des Schaltgerätes.

Die Ausführung der Energie-Nachladeeinheit 7 hängt vom Typ und der Konstruktion des Antriebssystems ab, d.h. in welcher Art die Energiespeicherung durchgeführt wird. Die Energiespeicherung kann in Form einer mechanischen Speicherung mittels Federn oder in Form einer Speicherung eines unter Druck gesetzten Gasvolumens ausgebildet sein. Entsprechend dazu werden nicht dargestellte zusätzliche Sensoren für die Erfassung des Energieinhaltes der Speichereinrichtung verwendet. Für einen bestimmten Schaltzyklus wird dem Energiespeicher eine bestimmte Energiemenge entnommen. Die in der Regel gespeicherte Energie reicht für einen Zyklus, z.B. Aus-Ein-Aus-Schaltung aus, in Sonderfällen auch für Ein-Aus-Ein-Aus-Zyklen. Auf vorteilhafte Weise kann die nach einem durchgeführten Schaltzyklus nachzuladende Energie von der Steuereinrichtung 11 überwacht werden und mit Sollwerten innerhalb eines Toleranzbandes abgeglichen werden. Als Kriterium für die Überwachung wird zweckmäßig die Ladezeit für die Energiezufuhr in den Energiespeicher herangezogen. Damit ist über die Selbstdiagnose sichergestellt, daß Unregelmäßigkeiten frühzeitig erkannt und gemeldet werden.

In das Diagnosesystem wird zweckmäßig auch eine Überwachung der Auslöseeinheit 6 einbezogen, deren Ausführung von der Konzeption des Antriebssystems abhängt. Mit Hilfe der Steuereinrichtung 11 und der angeschlossen Sensoren kann insgesamt eine umfangreiche Selbstdiagnose des Gerätezustandes durchgeführt werden und es können Daten fur eine dezentrale Betriebserfassung zur Verfügung gestellt werden.

Auch wenn nicht von dem erfindungsgemäßen Verfahren zur Optimierung von Schaltzeitpunkten Gebrauch gemacht wird, bzw. nicht von allen Verfahrensteilen, so führt bereits die Verwendung einer speicherprogrammierten Steuerung zur Steuerung der Antriebseinrichtung zu einer wesentlichen Verbesserung der Verfügbarkeit und einer verbesserten Möglichkeit zur Überwachung des Zustands des Schaltgerätes und seines Antriebs. Es können eine Reihe von mechanischen und elektromechanischen Komponenten konventioneller Antriebssteuerungen ersetzt und in Verbindung mit entsprechenden Sensoren Überwachungsfunktionen realisiert werden.

## Patentansprüche

1. Verfahren zur Steuerung einer Antriebseinrichtung eines Mittel- oder Hochspannungsschaltgerätes für Wechselspannung, wobei durch die Antreibseinrichtung bei in einer Antriebssteuereinrichtung eingegebenem Einschaltbefehl wenigstens einer der Schaltkontakte des Schaltgerätes auf einen anderen Schaltkontakt zu bewegt wird und entsprechend bei einem Ausschaltbefehl wenigstens einer der Schaltkontakte von einem anderen Schaltkontakt weg bewegt wird, dadurch gekennzeichnet, daß
a) bei zu einem Zeitpunkt (t_{E}) eingegebenem Einschaltbefehl (E)
- der zeitliche Verlauf derjenigen Wechselspannung (u) erfaßt wird, die über den geöffneten Kontakten (20) anliegt und aus der gemessenen Wechselspannung (u) Zeitpunkte (tₒ) der folgenden Spannungsnulldurchgänge errechnet werden und
- ein Zeitpunkt (t_{EV}) errechnet wird, bis zu dem eine Durchschaltung des eingegebenen Einschaltbefehls (E) auf die Antriebseinrichtung (4) etwa verzögert wird, wobei der Zeitpunkt (t_{EV}) um eine Schalterzeit (TS) versetzt vor demjenigen Spannungsnulldurchgangszeitpunkt (tₒ) liegt, der mindestens um die Schalterzeit (TS) versetzt dem Eingabezeitpunkt (t_{E}) des Einschaltbefehls (E) folgt und wobei die Schalterzeit (TS) der Summe einer Bewegungsverzugszeit (BE) der Schaltkontakte (20) nach dem Durchschaltezeitpunkt (t_{EV}) des Einschaltbefehls (E) und einer Kontaktbewegungsdauer (OZ) entspricht, die benötigt wird zur Bewegung der Kontakte aus einer Offen-Stellung (0) in eine Vorzünddistanz-Stellung (Z) und
b) bei aufgrund eines Kurzschlusses eingegebenem Ausschaltbefehl (A) zu einem Zeitpunkt (t_{A}) die Durchschaltung des Befehls (A) auf die Antriebseinrichtung (4) um eine Ausschaltverzögerungsdauer (AV) verzögert wird, wobei die Ausschaltverzögerungsdauer (AV) wie folgt ermittelt wird:
- es wird der zeitliche Verlauf des Stroms (i) bei geschlossenen Kontakten (20) gemessen und daraus der voraussichtliche weitere Verlauf des Stromes (i′) sowie eines darin enthaltenen Gleichstromanteils (DC) errechnet;
- wenn der Gleichstromanteil (DC) auf einen vorgegebenen Wert (dc) abgeklungen ist, wird ein Zeitpunkt (tᵢₒ) des Nulldurchgangs des errechneten Stroms (i′) berechnet, der mindestens um eine Lichtbogenzeit (TL) versetzt folgt;
- ausgehend von diesem Nulldurchgangszeitpunkt (tᵢₒ), zu dem der Strom (i) abgeschaltet sein soll, wird unter Berücksichtigung der Lichtbogenzeit (TL) und einer Schaltereigenzeit (BA) ein Zeitpunkt (t_{AV}) für die Weiterleitung des Ausschaltbefehls (A) an die Antriebseinrichtung (4) ermittelt und die Ausschaltverzögerungsdauer (AV) als Differenz zwischen dem Weiterleitungszeitpunkt (t_{AV}) und dem Einschaltbefehlszeitpunkt (t_{E}) errechnet, wobei bei negativer Differenz die Berechnung des Weiterleitungszeitpunkts (t_{AV}) wiederholt wird, ausgehend von einem neuen Nulldurchgangszeitpunkt (tᵢₒ), der mindestens um die Lichtbogenzeit (TL) und die Schaltereigenzeit (BA) versetzt auf den Zeitpunkt folgt, zu dem der Gleichstromanteil (DC) mindestens auf den vorgegebenen Wert (dc) abgeklungen ist.

2. Verfahren nach Anspruch 1, dadurch gekennzeichnet, daß zur Feststellung des zeitlichen Verlaufs der Spannung (u) und des Stroms (i) eine Mehrfachabtastung der gemessenen Spannungs- und Stromsignale innerhalb einer Periode erfolgt und die gemessenen Werte digitalisiert werden.

3. Verfahren nach Anspruch 1 oder 2, dadurch gekennzeichnet, daß die Funktionstüchtigkeit der Antriebseinrichtung (4), der Steuereinrichtung (11) und der Sensoren (13...17) ständig überwacht und Störungen gemeldet werden.

4. Verfahren nach einem der Ansprüche 1 bis 3, dadurch gekennzeichnet, daß der absolute Wert der Dichte eines gasförmigen Löschmittels ermittelt wird, durch
- Messung des Betriebsstromes und der Umgebungstemperatur und Umrechung dieser Meßwerte mit Hilfe eines gespeicherten mathematischen Zusammenhangs in eine Löschmitteltemperatur und
- Messung des Löschmitteldruckes sowie Verknüpfung dieses Meßwertes mit der errechneten Löschmitteltemperatur mit Hilfe eines gespeicherten Mollier-Diagramms.

5. Verfahren nach einem der Ansprüche 1 bis 4, dadurch gekennzeichnet, daß aus den Signalen von Stellungsmeldern (15) am Schaltgerät (1) eine mittlere Geschwindigkeit der Schaltkontaktebewegung während des Ein- und Ausschaltens ermittelt wird und die ermittelte Geschwindigkeit mit einem gespeicherten zulässigen Geschwindigkeitsbereich verglichen wird.

6. Verfahren nach einem der Ansprüche 1 bis 5, dadurch gekennzeichnet, daß die erforderliche Zeit zur Nachladung einer mechanisch gespeicherten Schalterantriebsenergie für Diagnoszwecke überwacht wird.

7. Einrichtung zur Durchführung des Verfahrens nach einem der Ansprüche 1 bis 6, wobei einem Schaltgerät (1) mit Antriebseinheit (4) von einer übergeordneten Schutz- und Steuereinrichtung (12) Schaltbefehle (E,A) zugeführt sind, dadurch gekennzeichnet, daß eine elektronische Steuereinrichtung (11) vorgesehen ist, der die Schaltbefehle (E,A) sowie Meßsignale (u,i) von am Schaltgerät (1) angeordneten Strom- und Spannungssensoren(13,14) als Eingangsgrößen zugeführt sind und die Schaltbefehle (E,-A) nach Ablauf von ermittelten Verzögerungszeiten (EV,-AV) an die Antriebseinrichtung (4) weiterleitet.

8. Einrichtung nach Anspruch 7, dadurch gekennzeichnet, daß als elektronische Steuereinrichtung (11) eine speicherprogrammierte Steuerung vorgesehen ist.

9. Einrichtung nach Anspruch 7 oder 8, dadurch gekennzeichnet, daß Stellungsmelder (15) vorgesehen sind, die im Bereich von Kupplungsstellen (21) eines Schaltgestänges (5) angeordnet sind und die Bewegung des Schaltgestanges (5) überwachen.

10. Einrichtung nach einem der Ansprüche 7 bis 9, dadurch gekennzeichnet, daß ein Drucksensor (16) zur Erfassung des Löschmitteldruckes und ein Temperatursensor (17) zur Erfassung der Umgebungstemperatur vorgesehen sind.

11. Einrichtung nach einem der Ansprüche 7 bis 10, dadurch gekennzeichnet, daß zur Verbindung zwischen Sensoren (13 bis 17) Lichtwellenleiter (18) vorgesehen sind.

12. Einrichtung zur Steuerung eines Antriebs eines Mittel- oder Hochspannungsschaltgerates, dadurch gekennzeichnet, daß diese Steuereinrichtung als speicherprogrammierbare Steuerung ausgeführt ist und mit ihr wenigstens eine der Funktionen Schalterstellungserfassung, Schaltverriegelung, Einschalt- und Ausschalt-Auslösung, Schalterantriebsenergienachladung, Schalter- und Antriebs-Zustandsdiagnose, und Löschmittelzustandserfassung realisiert ist.
